# EUROPÄISCHE PATENTANMELDUNG

(11) **EP 1 136 643 A2**
(43) Veröffentlichungstag der Anmeldung: **26.09.2001**
(21) Anmeldenummer: 01105193.5
(22) Anmeldetag: 03.03.2001
(51) Int. Cl.: E05D 15/52, E05F 15/12

(54) **Dreh-Kipp-Fenster mit Stellantrieb zum Kippöffnen**

(30) Priorität: 22.03.2000 DE 10014038
(71) Anmelder: Aug. Winkhaus GmbH & Co. KG, D-48291 Telgte (DE)
(72) Erfinder: Wulfert, André, 48317 Drensteinfurt (DE); Niehues, Stefan, 48231 Warendorf (DE); Renz, Dieter, 49479 Ibbenbüren (DE)

(57) **Zusammenfassung**

Beschrieben wird ein Dreh-Kipp-Fenster mit einem Treibstangenbeschlag und einem Stellantrieb mit dem der Treibstangenbeschlag betätigbar und das Fenster in Kippstellung verschwenkbar ist. Eine Drehstellung kann durch Entriegeln eines zusätzlich manuell betätigbaren Verriegelungsgliedes vorgenommen werden. Dieses Verriegelungsglied hat erfindungsgemäß einen Sensor, über dessen Signal der Stellantrieb derart beinflusst wird, dass dieser nur die jeweils gewünschte Öffnungsart ansteuert. Es werden dadurch Fehlbedienungen vermieden und ein erhöhter Bedienkomfort geschaffen.

## Beschreibung

Die Erfindung betrifft ein Dreh-Kipp-Fenster mit einem Treibstangenbeschlag, mit dem ein Flügelrahmen an einem Festrahmen verriegelbar ist, der in eine Drehoffenstellung und eine Kippoffenstellung einstellbar ist, und mit einem Stellantrieb, mit dem der Treibstangenbeschlag in die Verriegelungsstellung, die Drehoffenstellung oder die Kippoffenstellung verstellbar ist und mit dem der Flügelrahmen in der Kippoffenstellung in eine Kippstellung verschwenkbar ist, sowie mit einem zusätzlich manuell betätigbaren Verriegelungsglied, welches in Geschlossenstellung den Flügelrahmen in Drehstellung hält, jedoch ein Kippöffnen zuläßt, und in Offenstellung ein Drehöffnen des Flügelrahmens zuläßt. Ein solches Dreh-Kipp-Fenster ist in der älteren Anmeldung DE 199 02 150 A1 beschrieben und von der Anmelderin bereits vorgestellt worden.

Bei dem bekannten Dreh-Kipp-Fenster ist der elektromotorische Stellantrieb derart angesteuert, dass er zunächst den Treibstangenbeschlag von der Verriegelungsstellung über die Drehoffenstellung hinweg in die Kippoffenstellung verstellt und anschließend den Flügel in Kippstellung verschwenkt. Beim Schließvorgang findet der Bewegungsablauf in umgekehrter Reihenfolge statt. Um den Flügel z. B. zu Reinigungszwecken oder zur Stoßlüftung in Drehstellung zu öffnen muß das an der Unterkante des Flügel angreifende manuell betätigbare Verriegelungsglied zunächst entriegelt werden. Anschließend wird der Treibstangenbeschlag über den zusätzlich vorhandenen Griff in die Drehstellung verstellt oder der Treibstangenbeschlag wird durch den Stellantrieb mittels eines zusätzlichen Schalters derart angesteuert, dass er den Treibstangenbeschlag nur bis in die Drehoffenstellung verstellt. Danach kann das Fenster von Hand drehgeöffnet werden. Auch hier muß zum Verschließen des Fensters der Vorgang in umgekehrter Reihenfolge durchgeführt werden.

Es ist bei dieser Ausbildung nicht möglich, das Verriegelungsglied ebenfalls vom Stellantrieb anzusteuern, weil dann bei jedem Durchfahren der Drehoffenstellung dieses entriegelt würde und die Gefahr bestünde, dass der Flügel z. B. durch Winddruck aufschlägt. Es wäre somit dann nicht mehr möglich, dass mittels des Stellantriebes ein automatisches Lüften des Raumes durch unbeaufsichtigtes Kippöffnen des Fensters durchgeführt wird. Neben der aufwendigen Bedienung hat die Anordnung aber trotzdem noch den Nachteil, dass Fehlbedienungen leicht möglich sind. Es braucht bei einem Verschließen des Fensters aus der Drehoffenstellung nur vergessen werden das Verriegelungsglied wieder in Schließstellung umzustellen, und der oben geschilderte Fall kann eintreten, nämlich dass der Stellantrieb zwar versucht den Flügel in Kippöffnungsstellung zu bringen, dieser jedoch schon beim Überfahren der Drehöffnungsstellung des Treibstangenbeschlages aufschlägt und durch die anschließend vom Stellantrieb erzwungene Kippbewegung aus dem Festrahmen tritt und in der Regel dadurch stark beschädigt, meist sogar zerstört wird. Erhebliche Unfallgefahren sind damit ebenfalls verbunden.

Der Erfindung liegt die Aufgabe zugrunde ein Dreh-Kipp-Fenster der eingangs genannten Art derart weiterzubilden, dass Fehlfunktionen weitgehend ausgeschlossen sind und dass die Umstellung der gewünschten Funktion zwischen Drehöffnen und Kippöffnen auf einfache Weise erfolgt.

Diese Aufgabe wird erfindungsgemäß dadurch gelöst, dass im Verriegelungsglied ein Sensor angeordnet ist, dessen Signal derart den Stellantrieb beeinflusst, dass dieser bei Geschlossenstellung des Verriegelungsgliedes den Treibstangenbeschlag unmittelbar in Kippstellung verstellt und anschließend in Kippstellung verschwenkt, und bei Offenstellung den Treibstangenbeschlag in Drehstellung verstellt. Dadurch ist zur Umstellung lediglich die manuelle Betätigung des Verriegelungsgliedes notwendig. Bei in Offenstellung befindlichem Verriegelungsglied wird der vorzugsweise elektrisch antreibbare Stellantrieb den Treibstangenbeschlag lediglich zwischen Verschlussstellung und Drehöffnungstellung verfahren. Die Kippöffnungsstellung wird in diesem Betriebszustand nicht erreicht und es wird auch keine Kippbewegung des Flügels vom Stellantrieb versucht. Bei in Verschlussstellung befindlichem Verriegelungsglied wird der Stellantrieb unmittelbar die Drehoffenstellung überfahren, ohne dass die Gefahr eines Aufschlagens des Fenster besteht, und den Treibstangenbeschlag in die Kippoffenstellung verstellen und anschließend die Kippbewegung herbeiführen. Durch diese einfache Maßnahme wird also der Stellantrieb stets die zur Stellung des Verriegelungsgliedes passende Funktion ansteuern, so dass eine Fehlbedienung ausgeschlossen ist. Zur Bedienung, d. h. Umstellung zwischen den beiden Funktionen braucht lediglich das Verriegelungsglied manuell bestätigt werden.

Bei einer vorteilhaften Weiterbildung der Erfindung ist vorgesehen, dass die Ansteuerung des Stellantriebes derart ausgebildet ist, dass ein Zurückfahren des Treibstangenbeschlages in die Verschlussstellung nur erfolgt, wenn der Sensor die Verschlussstellung des Verriegelungsgliedes meldet. Damit ist auf einfachste Weise sichergestellt, dass nach einem Drehöffnen des Fensters stets wieder die Kippbereitschaftstellung eingestellt wird, weil sonst die Verschlussstellung nicht erreicht werden kann. Es ist damit dann auch ein vollautomatischer, unbeaufsichtigter Kippöffnungsbetrieb möglich. Da bei geöffnetem Verriegelungsglied der Stellantrieb nur die Drehoffenstellung anfahren kann, die bei drehgeöffnetem Fenster jedoch bereits erreicht ist, kann auch in diesem Betriebszustand keine Fehlfunktion mehr eintreten. Dabei dient es dem weiteren Bedienkomfort, wenn ein Auslöseimpuls zum Anfahren der Verschlussstellung für den Stellantrieb unmittelbar durch das manuelle Umschalten des Verriegelungsgliedes von der Offenstellung in die Schliessstellung durch den Sensor generiert wird.

Eine konstruktiv besonders einfache Lösung wird dadurch geschaffen, dass das Verriegelungsglied einen parallel zur unteren Flügelkante verschiebbaren Riegel hat, der einen Permanentmagneten trägt, welcher bei Verschiebung zwischen der Verschlussstellung und der Offenstellung in oder aus dem Wirkungsbereich eines Magnetfeldsensors gelangt, wobei als Magnetfeldsensor ein Reedkontakt besonders einfach angeordnet werden kann und recht unanfällig gegen äußere Störungen ist. Das Verriegelungsglied ist besonders einfach zu montieren wenn der Riegel in einem Gehäuse verschiebbar gelagert ist, welches am Flügelrahmen befestigt wird und in Verschlussstellung ein Gegenschliessstück hintergreift, welches am Festrahmen angeordnet wird.

Wenn parallel zur Riegelausschubrichtung am Gehäuse ein Stützsteg ausgebildet ist, der in Fensterebene bei geschlossenem Flügelrahmen nach unten auf einer Stützfläche des Gegenschliessstückes abgestützt ist, dient das Verriegelungsglied gleichzeitig zur Ausrichtung des Flügels und verhindert ein Absacken. Dabei ist es zum leichteren Schliessen des Fensters aus der Drehstellung von Vorteil, wenn die Stützfläche auf der vom Festrahmen abgewandten Seite mit einer Auflaufschräge ausgebildet ist. Ein nachträgliches Justieren des Fensters wird möglich, wenn die Stützfläche in Fensterebene vertikal verstellbar ist.

Weitere Vorteile sind in der nachfolgenden Beschreibung von Ausführungsbeispielen und der zugehörigen Zeichnung enthalten. Die Zeichnung zeigt in
- Fig. 1: eine schematische Frontansicht eines Dreh-Kipp-Fensters;
- Fig. 2: eine detailliertere Explosionsdarstellung des beim erfindungsgemäßen Dreh-Kipp-Fenster verwendeten Verriegelungsgliedes;
- Fig. 3: eine modifizierte Ausführungsform des erfindungsgemäßen Dreh-Kipp-Fensters der Figur 2.

Figur 1 zeigt schematisch eine Frontansicht eines Dreh-Kipp-Fensters 1 mit einem Festrahmen 2 und einem Flügelrahmen 3 in geschlossener Stellung. Der Flügelrahmen ist im unteren rechten Eck über ein Ecklager 20 bezüglich des Festrahmens 2 sowohl um eine horizontale Achse A1 kippbar als auch um eine vertikale Achse A2 drehöffenbar gelagert. Im oberen, rechten Bereich ist zwischen Festrahmen 2 und Flügelrahmen 3 eine Ausstelleinrichtung 21 mit einem Lager 22 angeordnet. Bei einer nicht gezeigten Verriegelung des Flügelrahmens 3 an der Ausstelleinrichtung kann der Flügelrahmen um das in der Achse A2 liegende Lager drehgeöffnet werden. Bei einer Entriegelung der Ausstelleinrichtung 21 ist die Kippöffnung des Flügelrahmens um die Achse A1 durch die Ausstelleinrichtung 21 begrenzt. Zur Ver- und Entriegelung der Ausstelleinrichtung 21 wirkt diese mit einem durch eine Strichlinie angedeuteten an sich bekannten Treibstangenbeschlag 4 zusammen. Weiterhin trägt der Treibstangenbeschlag eine Mehrzahl von Schließkloben 23, die je nach Bewegungsstellung mit nicht dargestellten Schließblechen oder dergleichen zusammenwirken können, um den Flügelrahmen 3 am Festrahmen 2 zu verriegeln oder freizugeben sowie eine bei solchen Treibstangenbeschlägen übliche Fehlschaltsicherung zur mechanischen Blockierung bei drehgeöffnetem Fenster.

Der Treibstangenbeschlag 4 kann in üblicher Weise durch einen Griff 24 betätigt werden. Dieser könnte beim erfindungsgemäßen Dreh-Kipp-Fenster 1 jedoch auch entfallen, weil er nur zur manuellen Notbetätigung vorgesehen ist, wenn ein den Treibstangenbeschlag ebenfalls bewegender Stellantrieb 5 einmal ausfallen sollte. Der am oberen Vertikalschenkel des Flügelrahmens angeordnete Stellantrieb 5 ist also dafür in bekannter Weise ausgebildet, den Treibstangenbeschlag 4 in seine Funktionsstellungen, nämlich in der Schaltfolge Verriegelungsstellung, Drehoffenstellung und Kippoffenstellung einzustellen. Darüber hinaus kann er in der Kippoffenstellung den Flügelrahmen 3 in Kippstellung bewegen also öffnen. Diese Kippöffnung kann durch ein zusätzlich zwischen Festrahmen und Flügelrahmen angeordnetes und vom Stellantrieb 5 antreibbares Kraftübertragungsglied bewirkt werden, oder auch unmittelbar durch ein Zusammenwirken der Ausstelleinrichtung 21 mit dem Treibstangenbeschlag. Eine dazu geeignete Ausbildung der Ausstelleinrichtung 21 ist in der DE 199 02 150 A1 näher beschrieben. Auf deren Inhalt wird hiermit zum besseren Verständnis der vorliegenden Erfindung Bezug genommen.

Damit beim Kippöffnen um die horizontale Achse A1 der Flügelrahmen 3 nicht gleichzeitig um die vertikale Achse A2 verdrehen kann, ist am unteren, linken Bereich des Flügelrahmens 3 ein manuell betätigbares Verriegelungsglied 6 von unten am Flügelüberschlag 8 befestigt, welches mit einem am Festrahmen 2 angeordneten Gegenschließstück 7 zusammenwirkt. Dies derart, dass bei geöffnetem Verriegelungsglied 6 der Flügelrahmen auf der linken Seite vom Festrahmen 2 weggeschwenkt werden kann. Bei geschlossenem Verriegelungsglied ist der Flügelrahmen 3 auch unten links am Festrahmen 2 in der Achse A1 verschwenkbar festgelegt. Das Verriegelungsglied 6 kann dabei gleichzeitig mit dem Gegenschließstück 7 neben dem Ecklager 20 einen zweiten Lagerpunkt für die horizontale Achse A1 bilden.

In Figur 2 ist das Verriegelungsglied 6 und das Gegenschließstück 7 als Explosionsdarstellung näher gezeigt.

Das Verriegelungsglied 6 besteht aus einem Grundkörper 10, an dessen Oberkante eine Befestigungsplatte 11 mit mehreren Schraublöchern 12 zum Anschrauben an die Unterkante des Flügelüberschlages 8 ausgebildet ist. Der linke, überstehende Bereich der Befestigungsplatte 13 ist als Stützsteg 13 ausgebildet. Auf der rechten Seite des Grundkörpers 10 ist in dessen vertikalem Teil eine Führung 14 gestaltet, in welcher ein Riegel 15 horizontal verschiebbar gelagert ist, so dass dieser unter dem Stützsteg 13 heraustreten kann. Der Riegel 15 trägt einen Permanentmagneten 16 und hat eine nicht dargestellte Eingriffsausnehmung für einen Verstellexzenter 17, einen Kurbeltrieb oder dergleichen. Dieser Verstellexzenter 17 ist in einem Zwischengehäuse 18 drehbar gelagert, welches im montierten Zustand ebenfalls den Riegel 15 führt und im Grundkörper 10 hält. Am Zwischengehäuse 18 ist dem Permanentmagneten 16 am Riegel 15 in dessen zurückgezogener Stellung gegenüberliegend ein Magnetfeldsensor in Form eines Reedkontaktes 19 befestigt. Bei unter den Stützsteg 13 ausgefahrenem Riegel 15 befindet sich der Permanentmagnet 16 außerhalb des Wirkbereiches des Reedkontaktes 19. Die gesamte Anordnung wird durch eine Verkleidung 30 abgedeckt und zusammengehalten. Dabei hat die Verkleidung 30 eine Zugangsöffnung 31 für den Verstellexzenter 17, der eine Eingriffsausnehmung hat und durch einen nicht dargestellten abnehmbaren Schlüssel verdrehbar ist. Durch Verdrehung des Verstellexzenters 17 kann der Riegel 15 nach rechts eingezogen oder nach links ausgefahren werden.

Unter dem Stützsteg 13 ist ein Gegenschliessstück 31 dargestellt, welches Schraublöcher 32 zur Befestigung an der Vorderseite des Festrahmens 2 hat. Auf der linken Seite, dem Riegel 15 zugewandt, ist eine nicht sichtbare Riegeltasche ausgeformt, in die der Riegel 15 mit etwas seitlichem Spiel einfahren kann.

In seinem mittleren Bereich hat das Gegenschließstück 31 noch einen Auflaufbereich 33 mit einer nach oben zum Stützsteg 13 hin gerichteten Auflauffläche 34, deren vorderer Bereich als nach unten abgesenkte Auflaufschräge ausgebildet ist. Mittels einer Stellschraube 36 kann der Auflaufklotz 33 und damit die Auflauffläche 34 zur Flügeljustierung in vertikaler Richtung verstellt werden.

Durch eine in der Zeichnung nicht näher dargestellte elektrische Schaltung ergibt sich für die oben beschriebene Anordnung folgende Funktion: Mittels eines Schalters mit zwei Stellungen oder auch durch einen einfachen Drucktaster kann der Stellantrieb 5 veranlasst werden, eine von zwei Stellungen anzufahren und dabei den Treibstangenbeschlag 4 zu verstellen und gegebenenfalls die Kippbewegung des Flügelrahmens durchzuführen. Dabei ist eine dieser beiden Stellungen stets die Endstellung, in welcher der Treibstangenbeschlag 4 vollständig verriegelt ist. Die zweite Stellung ist vom Signal des Reedkontaktes 19 abhängig. Meldet der Reedkontakt, dass der Riegel 15 offen ist, so erreicht der Stellantrieb 5 als zweite Stellung nur die Drehoffenstellung des Dreh-Kipp-Fensters. Er kann also in diesem Fall nicht bis in die Kippoffenstellung verfahren. Die Begrenzung bis zu diesen Stellungen kann z.B. durch Endschalter oder elektronische Wegmessung erreicht werden. Wenn der Reedkontakt die Verriegelungsposition des Riegels 15 meldet, so überfährt der Stellantrieb 5 die Drehoffenstellung und bewegt sich direkt bis in die Kippoffenstellung und verschwenkt anschließend das Fenster in Kippöffnung. Dabei kann die Kippöffnungsweite durch die Ausstelleinrichtung und entsprechende Endschalter oder dergleichen begrenzt sein, oder auch durch einstellbare Zwischenstellungen definiert sein.

Durch diese einfache Abfrage der Stellung des Riegels 15 mittels des Reedkontaktes 19 und entsprechende Ausgestaltung der den Stellantrieb 5 steuernden Schaltung wird verblüffend einfach eine Fehlbedienung ausgeschlossen. Bei geöffnetem Riegel 15 kann lediglich die Drehoffenstellung erreicht werden. Auch wenn diese Stellung versehentlich angefahren und der Flügel z.B. durch Winddruck aufgeschlagen wird, kann er nicht abstürzen. Bei geschlossenem Riegel 15 kann der Flügel nur Kippöffnen; Eine Fehlbedienung ist dabei ohnehin ausgeschlossen.

Es wäre nun noch der Fall zu betrachten, dass eine vorsätzliche Fehlbedienung in der Weise versucht würde, daß der Riegel 16 bei drehgeöffnetem Fenster in seine Schließstellung verschoben und dem Stellantrieb 5 über den nicht dargestellten Schalter oder Taster ein Signal zum Betätigen des Treibstangenbeschlages gegeben wird. Da aber bei drehgeöffnetem Fenster ohnehin eine Betätigung des Treibstangenbeschlages 4 nicht erlaubt ist, haben dies üblicherweise Fehlschaltsicherungen mit denen der Treibstangenbeschlag 4 mechanisch blockiert wird, solange der Flügelrahmen 3 drehgeöffnet ist. Weiterhin kann zur Energieversorgung des Stellantriebes vorgesehen sein, dass die Stromzuhr über nur bei geschlossenem und gekippten Flügelrahmen verbundenen, jedoch bei drehgeöffnetem Fenster unterbrochenen Kontakten erfolgt. Mit diesem einfachen Energieübergang vom feststehenden Blendrahmen 2 zum beweglichen Flügelrahmen 3 ist dann mangels Strom gleichzeitig ausgeschlossen, dass der Stellantrieb 5 bei drehgeöffnetem Fenster fehlerhaft in Bewegung gesetzt werden kann.

Eine weitere Besonderheit und zusätzliche Sicherheit ergibt sich noch bei Ausgestaltung der elektrischen Schaltung in der Weise, dass ein Zurückfahren des Stellantriebes aus jeder der Öffnungsstellungen nur möglich ist, wenn der Riegel 15 in Schließstellung ist. Damit kann dann auch bei drehgeöffnetem Fenster der Treibstangenbeschlag 4 nur in die Verschlussposition zurückgefahren werden, wenn zuvor das Fenster geschlossen und der Riegel 15 des Verriegelungsgliedes 6 in das Gegenschließstück hintergreifende Schließposition gebracht wurde. Es kann damit nicht mehr vergessen werden, nach dem Drehöffnen die gesamte Anordnung wieder in den für das Kippöffnen notwendigen Zustand zu bringen. Bei und nach einem Kippöffnen ist und bleibt der Riegel 15 ohnehin in Schließposition, so dass automatischer Kippöffnungsbetrieb unbeaufsichtigt möglich ist.

Beim Ausführungsbeispiel der Figur 2 besteht der Vorteil darin, dass alle elektrischen Verbindungen, ausgenommen die Energiezufuhr, nur am beweglichen Flügelrahmen 3 hergestellt werden müssen.

Will man jedoch auf mechanische Fehlschaltsicherungen und den Energiefluss unterbrechende Kontakte verzichten, so bietet sich die Ausführungsform nach Figur 3. Dieses Ausführungsbeispiel der Figur 3 ist dem der Figur 2 sehr ähnlich und es sind gleiche Teile mit gleichen Bezugsziffern versehen, so dass auf eine nochmalige Erläuterung verzichtet werden kann. Der wesentliche Unterschied besteht darin, dass der Reedkontakt 19 am blendrahmenfesten Gegenschließstück 7 des Verriegelungsgliedes 6 angeordnet ist, während der Permanentmagnet 16 im dem Gegenschließstück 7 zugewandten Bereich untergebracht ist. Damit ist sichergestellt, dass ein die Verschlußstellung kennzeichnendes Sensorsignal nur erfolgen kann, wenn das Fenster geschlossen und der Riegel 15 im Eingriff mit dem Gegenschließstück 7 ist. Für die Einsparung der üblichen mechanischen Fehlschaltsicherung am Treibstangenbeschlag und/oder die unterbrechbare Energiezuleitung muß eine etwas aufwendigere Verkabelung hingenommen werden. Dies könnte zwar beim Ausführungsbeispiel der Figur 3 auch vermieden werden, wenn der Reedkontakt 19 und der Permanentmagnet 16 vertauscht würden. Aber dafür müsste das Signal des Reedkontaktes 19 von dem beweglichen Bauteil des Riegels 15 abgeleitet werden. Hinsichtlich der Störanfälligkeit scheint die Anordnung des Reedkontaktes an feststehenden Bauteilen vorteilhafter.

## Patentansprüche

1. Dreh-Kipp-Fenster mit einem Treibstangenbeschlag, mit dem ein Flügelrahmen an einem Festrahmen verriegelbar ist, der in eine Drehoffenstellung und eine Kippoffenstellung einstellbar ist, und mit einem Stellantrieb, mit dem der Treibstangenbeschlag in die Verriegelungsstellung, die Drehoffenstellung oder die Kippoffenstellung verstellbar ist und mit dem der Flügelrahmen in der Kippoffenstellung in eine Kippstellung verschwenkbar ist, sowie mit einem zusätzlich manuell betätigbaren Verriegelungsglied, welches in Geschlossenstellung den Flügelrahmen in Drehstellung hält, jedoch ein Kippöffnen zuläßt, und in Offenstellung ein Drehöffnen des Flügelrahmens zuläßt, **dadurch gekennzeichnet, dass** im Verriegelungsglied (6) ein Sensor (19) angeordnet ist, dessen Signal derart den Stellantrieb (5) beeinflusst, dass dieser bei Geschlossenstellung des Verriegelungsgliedes (6) den Treibstangenbeschlag (4) unmittelbar in Kippstellung verstellt und anschließend den Flügelrahmen (2) in Kippstellung verschwenkt, und bei Offenstellung den Treibstangenbeschlag (4) in Drehstellung verstellt.

2. Dreh-Kipp-Fenster nach Anspruch 1, **dadurch gekennzeichnet, dass** die Ansteuerung des Stellantriebes (5) derart ausgebildet ist, dass ein Zurückfahren des Treibstangenbeschlages (4) in die Verschlussstellung nur erfolgt, wenn der Sensor (19) die Verschlussstellung des Verriegelungsgliedes (6) meldet.

3. Dreh-Kipp-Fenster nach Anspruch 1 oder 2, **dadurch gekennzeichnet, dass** ein Auslöseimpuls zum Anfahren der Verschlussstellung für den Stellantrieb (5) unmittelbar durch das manuelle Umschalten des Verriegelungsgliedes (6) von der Offenstellung in die Schließstellung durch den Sensor (19) generiert wird.

4. Dreh-Kipp-Fenster nach zumindest einem der vorhergehenden Ansprüche, **dadurch gekennzeichnet, dass** das Verriegelungsglied (6) einen parallel zur unteren Flügelkante (8) verschiebbaren Riegel (15) hat, der einen Permanentmagneten (16) trägt, welcher bei Verschiebung zwischen der Verschlussstellung und der Offenstellung in oder aus dem Wirkungsbereich eines Magnetfeldsensors (19) gelangt.

5. Dreh-Kipp-Fenster nach Anspruch 4, **dadurch gekennzeichnet, dass** der Magnetfeldsensor (19) als Reedkontakt (19) ausgebildet ist.

6. Dreh-Kipp-Fenster nach Anspruch 4 oder einem der nachfolgenden Ansprüche, **dadurch gekennzeichnet, dass** der Riegel (15) in einem Gehäuse verschiebbar gelagert ist, welches am Flügelrahmen (3) befestigt ist und in Verschlussstellung ein Gegenschließstück (7) hintergreift, welches am Festrahmen (2) angeordnet ist.

7. Dreh-Kipp-Fenster nach Anspruch 6, **dadurch gekennzeichnet, dass** parallel zur Riegelausschubrichtung am Gehäuse ein Stützsteg (13) ausgebildet ist, der in Fensterebene bei geschlossenem Flügelrahmen (3) nach unten auf einer Stützfläche (34) des Gegenschließstückes (31) abgestützt ist.

8. Dreh-Kipp-Fenster nach Anspruch 7, **dadurch gekennzeichnet, dass** die Stützfläche (34) auf der vom Festrahmen (2) abgewandten Seite mit einer Auflaufschräge (35) ausgebildet ist.

9. Dreh-Kipp-Fenster nach Anspruch 7 oder 8, **dadurch gekennzeichnet, dass** die Stützfläche (34) in Fensterebene vertikal verstellbar ist.

10. Dreh-Kipp-Fenster nach zumindest einem der Ansprüche 6 bis 9, **dadurch gekennzeichnet, dass** der Riegel (15) über einen Verstellexzenter verschiebbar ist, der mittels einer Handhabe verdrehbar ist.

11. Dreh-Kipp-Fenster nach Anspruch 10, **dadurch gekennzeichnet, dass** die Handhabe ein abnehmbarer Schlüssel ist.
